# EUROPÄISCHE PATENTSCHRIFT

(11) **EP 4 091 463 B1**
(45) Veröffentlichungstag und Bekanntmachung des Hinweises auf die Patenterteilung: **31.12.2025**
(21) Anmeldenummer: 22173446.0
(22) Anmeldetag: 16.05.2022
(51) Int. Cl.: A24F 23/04

(54) **VERPACKUNG FÜR LOSE SCHÜTTGÜTER, INSBESONDERE LOSEN TABAK**
PACKAGING FOR LOOSE BULK MATERIAL, ESPECIALLY LOOSE TOBACCO
EMBALLAGE POUR PRODUITS EN VRAC, NOTAMMENT LE TABAC EN VRAC

(30) Priorität: 19.05.2021 DE 202021102730 U
(43) Veröffentlichungstag der Anmeldung: 23.11.2022
(73) Patentinhaber: ThreeMBotanik GmbH, 49661 Cloppenburg (DE)
(72) Erfinder: YILMAZ, Mutlu, 49661 Cloppenburg (DE)
(74) Vertreter: Jabbusch, Matthias

(56) Entgegenhaltungen:
- EP-A1- 3 494 848
- DE-C- 320 232
- GB-A- 631 634
- US-A- 2 100 298
- US-A1- 2020 268 045

## Beschreibung

Die Erfindung betrifft eine Verpackung für lose Schüttgüter, insbesondere für losen Tabak, mit zumindest einem Aufnahmebereich für die Schüttgüter, wobei im Aufnahmebereich zumindest ein Element mit angerauter Oberfläche lagefest angeordnet ist.

Verpackungen derartiger Art sind als Tabaktäschchen bekannt. Sie können statt Verkaufsverpackungen aus Plastikfolie zur Aufnahme von losen Schüttgütern, insbesondere für losen Tabak, verwendet werden.

Es sind bereits derartige Verpackungen bekannt, die einen entsprechenden Aufnahmebereich für die Schüttgüter aufweisen. Der Tabak kann in diesen Aufnahmebereich eingebracht werden, die Verpackung ist verschließbar, so dass der Tabak auf diese Weise transportiert werden kann. Auch bekannt ist, im Aufnahmebereich ein Element mit angerauter Oberfläche lagefest anzuordnen, um zum Beispiel Tabakbestandteile durch ein Zerreiben an dieser angerauten Oberfläche aufzulockern.

Aus US 2020/0268045 A1 und GB 631634 A sind faltbare Behälter für losen Tabak bekannt, deren Aufnahmebereiche jeweils durch zwei Längswände, die eine gemeinsame Längskante aufweisen, und zwei gegenüberliegende, ziehharmonikaförmig gefaltete Querwände begrenzt sind.

Aus EP 3 494 848 A1 ist eine Vorrichtung zum Zerkleinern von Gras bekannt, wobei durch Falten eines flächigen Zuschnitts eine geschlossene Zelle mit zwei gegenüberliegenden Feldern gebildet wird, auf denen jeweils eine Reibplatte angeordnet ist und mindestens eine dieser Platten relativ zur anderen linear beweglich ist.

Der Erfindung liegt die Aufgabe zugrunde, eine Verpackung der eingangs genannten Gattung dahingehend zu verbessern, dass ihre Handhabung im geöffneten Zustand erleichtert ist.

Diese Aufgabe ist durch die Merkmale des Anspruchs 1 gelöst. Erfindungsgemäß ist der Aufnahmebereich durch zwei aufeinanderliegende rechteckige Wandabschnitte gleichen Zuschnitts ausgebildet, die jeweils an einem längeren Seitenrand miteinander verbunden sind und deren kürzere Seitenränder über ziehharmonikaförmig gefaltete Wände miteinander verbunden sind. Des Weiteren ist im Aufnahmebereich zumindest ein Element mit angerauter Oberfläche lagefest angeordnet, wobei das Element ein Abschnitt aus einem festen Material ist, der an einem Wandabschnitt des Aufnahmebereichs befestigt ist.

Der Aufnahmebereich wird durch zwei aufeinanderliegende rechteckige Wandabschnitte ausgebildet, die wie die Deckel eines Buches geöffnet werden können. Dieses Öffnen bewirkt ein Vergrößern des Abstandes zwischen den Wandabschnitten, so dass sich ein Raum zwischen den Wandabschnitten ergibt. Seitlich wird dieser Raum durch die ziehharmonikaförmig gefalteten Wände begrenzt, diese verlaufen von einem Wandabschnitt zum anderen Wandabschnitt. Dazu sind die ziehharmonikaförmig gefalteten Wände erfindungsgemäß an den kürzeren Seitenrändern der Wandabschnitte befestigt.

Durch die Wandabschnitte und durch die gefalteten Wände und ihre Befestigung an den Wandabschnitten wird ein somit möglichst großer Raum ausgebildet. Beim Herausgreifen von losem Tabak ist dadurch ein entsprechender Platz für die Hand eines erwachsenen Menschen gegeben. Nach der Erfindung ist vorgesehen, dass das Element mit angerauter Oberfläche ein Abschnitt aus einem festen Material ist, der an einem Wandabschnitt des Aufnahmebereichs befestigt ist. Das Element soll zum Aufrauen von Tabakbestandteilen oder anderen Bestandteilen dienen, daher muss es eine eigene Festigkeit haben. Es ist am Wandabschnitt befestigt, so dass es dem Raum mit Tabak direkt zugeordnet ist. Vorzugsweise ist das feste Material ein Kunststoff mit einer entsprechenden Festigkeit.

Das feste Material bildet einen Abschnitt aus, dieser Abschnitt ist vorzugsweise rechteckig ausgebildet, wobei er voneinander abweichende Seitenlängen hat. Der Abschnitt kann als langgezogenes Rechteck ausgebildet sein, das parallel zu den längeren Seitenrändern der Wandabschnitte angeordnet ist. Dabei kann die Anordnung an dem Wandabschnitt in einem Bereich entfernt von dem längeren Seitenrand der Verbindung der beiden Wandabschnitte erfolgen. Somit verbleibt unterhalb des angerauten Abschnittes genug Platz für den Tabak, der weiter oben angeordnete angeraute Abschnitt kann bei seiner Benutzung leicht von oben und von außerhalb der Verpackung erreicht werden.

Nach einer nächsten Weiterbildung der Erfindung ist vorgesehen, dass an einem Wandabschnitt des Aufnahmebereiches an seinem freien längeren Seitenrand ein Laschenabschnitt angeordnet ist, wobei der Laschenabschnitt etwa gleiche Abmessungen wie die Wandabschnitte hat. Mit dem Laschenabschnitt kann ein Verschließen der Verpackung gelingen. Der Laschenabschnitt ist an einem Wandabschnitt angeordnet, er kann um den anderen Wandabschnitt geschlagen werden und in einer Anlage an diesen anderen Wandabschnitt durch ein geeignetes Verschlussmittel, beispielsweise durch einen Magnet, fixiert werden.

Nach einer Weiterbildung der Erfindung kann dieser Laschenabschnitt nicht nur zum Verschließen der Verpackung dienen, er kann zudem weitere Elemente tragen. So kann vorgesehen sein, dass an dem Laschenabschnitt ein Zündabschnitt sowie Zündhölzer angebracht sind. Ein Raucher kann also mit dem Tabakmaterial der Verpackung eine Zigarette drehen und sie dann mit Zündabschnitt und Zündhölzern aus der Verpackung direkt anzünden.

Dabei ist der Zündabschnitt vorzugsweise einem Randbereich des Laschenabschnittes zugeordnet. Eine Bedienung des Zündabschnittes kann dann mit einem Zündholz in eine Richtung außerhalb der Verpackung erfolgen, so dass nicht die Gefahr besteht, dass weitere Zündhölzer angezündet werden.

Zur weiteren Ausbildung der Erfindung kann noch vorgesehen sein, dass sie einen Aufnahmeabschnitt für zumindest ein Stopfwerkzeug aufweist. Ein Stopfwerkzeug kann bei der Fertigung handgedrehter Zigaretten helfen, die Verpackung kann dieses Stopfwerkzeug mit aufnehmen.

Schließlich kann noch vorgesehen sein, dass die Wandabschnitte und der Laschenabschnitt der Verpackung jeweils aus Papier gefertigt sind. Es kann sich dabei um ein gefestigtes quasi lederartiges Papier handeln.

Ein Ausführungsbeispiel der Erfindung, aus dem sich weitere erfinderische Merkmale ergeben, ist in der Zeichnung dargestellt. Es zeigen:
- Figur 1:: eine Seitenansicht einer Verpackung für lose Schüttgüter, insbesondere für losen Tabak in geschlossenem Zustand und
- Figur 2:: eine Draufsicht der Verpackung gemäß Figur im geöffneten Zustand.

Die Verpackung 1 ist in geschlossenem Zustand in Figur 1 als rechteckiges Päckchen ausgebildet. Sie ist aus einem Papiermaterial gefertigt, das eine wertige Anmutung hat. So ist eine umlaufende Naht 2 durch Aufdruck angedeutet. Figur 1 zeigt dabei die Außenseite eines Laschenabschnittes 3, mit dem die Verpackung 1 geschlossen ist.

In Figur 2 ist der Laschenabschnitt 3 geöffnet worden, so dass die Verpackung 1 insgesamt geöffnet ist. Figur 2 zeigt einen Aufnahmebereich der Verpackung 1, der durch zwei aufeinanderliegende rechteckige Wandabschnitte 4, 4' und diese Wandabschnitte 4, 4' miteinander verbindende, ziehharmonikaförmig gefaltete Wände 5, 5' ausgebildet ist. Dadurch ist der Aufnahmebereich über die gesamte Erstreckung der Wandabschnitte 4, 4' ausgebildet.

An dem Wandabschnitt 4' ist ein Abschnitt 6 aus Kunststoff mit einer aufgerauten Oberfläche angebracht. Dieser Abschnitt 6 hat eine rechteckige Form, dabei ist das Rechteck mit seinen längeren Seitenrändern parallel zur Längserstreckung der Abschnitte 4, 4' angeordnet. Die Anordnung erfolgt relativ weit oben an dem Wandabschnitt 4'.

Weitere Gestaltungen betreffen noch den Laschenabschnitt 3. An diesem sind Zündhölzer 7 und ein Zündabschnitt 8 angeordnet. Ein Zündholz 7 kann von der Verpackung 1 abgenommen werden und durch Reiben an dem Zündabschnitt 8 angezündet werden.

In nicht weiter dargestellter Weise kann die Verpackung noch Aufnahmen für Zigarettenpapiere, Filter und auch ein Stopfwerkzeug aufweisen.

## Patentansprüche

1. Verpackung (1) für lose Schüttgüter, insbesondere für losen Tabak, mit zumindest einem Aufnahmebereich für die Schüttgüter, wobei der Aufnahmebereich durch zwei aufeinanderliegende rechteckige Wandabschnitte (4, 4') gleichen Zuschnitts ausgebildet ist, die jeweils an einem längeren Seitenrand miteinander verbunden sind und deren kürzere Seitenränder über ziehharmonikaförmig gefaltete Wände (5, 5') miteinander verbunden sind,
**dadurch gekennzeichnet,**
**dass** im Aufnahmebereich zumindest ein Element mit angerauter Oberfläche lagefest angeordnet ist, wobei das Element mit angerauter Oberfläche ein Abschnitt (6) aus einem festen Material ist, der an einem Wandabschnitt (4') des Aufnahmebereichs befestigt ist.

2. Verpackung nach Anspruch 1, **dadurch gekennzeichnet, dass** das feste Material ein Kunststoff ist.

3. Verpackung nach Anspruch 2, **dadurch gekennzeichnet, dass** der Abschnitt (6) rechteckig und mit voneinander abweichenden Seitenlängen ausgebildet ist.

4. Verpackung nach Anspruch 3, **dadurch gekennzeichnet, dass** der Abschnitt (6) an dem Wandabschnitt (4') in einem Bereich entfernt von dem längeren Seitenrand der Verbindung befestigt ist.

5. Verpackung nach einem der vorhergehenden Ansprüche, **dadurch gekennzeichnet, dass** an einem Wandabschnitt (4') an seinem freien, längeren Seitenrand ein Laschenabschnitt (3) angeordnet ist, wobei der Laschenabschnitt (3) etwa gleiche Abmessungen wie die Wandabschnitte (4, 4') des Aufnahmebereiches hat.

6. Verpackung nach Anspruch 5, **dadurch gekennzeichnet, dass** an dem Laschenabschnitt (3) ein Zündabschnitt (8) sowie Zündhölzer (7) angebracht sind.

7. Verpackung nach Anspruch 6, **dadurch gekennzeichnet, dass** der Zündabschnitt (8) in einem Randbereich des Laschenabschnitts (3) zugeordnet ist.

8. Verpackung nach einem der vorhergehenden Ansprüche, **dadurch gekennzeichnet, dass** sie einen Aufnahmeabschnitt für mindestens ein Stopfwerkzeug aufweist.

9. Verpackung nach einem der vorhergehenden Ansprüche, **dadurch gekennzeichnet, dass** ihre Wandabschnitte (4, 4'), Wände (5, 5') und der Laschenabschnitt (3) jeweils aus Papier gefertigt sind.

## Claims

1. Packaging for loose bulk goods, in particular for loose tobacco, with at least one receiving area for the bulk goods, wherein the receiving area is formed by two rectangular wall sections (4, 4') of the same shape lying on top of each other, which are connected to each other at a longer side edge and whose shorter side edges are connected to each other via accordionfolded walls (5, 5')
**characterized in that**
at least one element with a roughened surface is arranged in a fixed position in the receiving area, wherein the element with a roughened surface is a section (6) made of a solid material which is attached to a wall section (4') of the receiving area.

2. Packaging according to claim 1, **characterized in that** the solid material is a plastic.

3. Packaging according to claim 2, **characterized in that** the section (6) is rectangular and has sides of different lengths.

4. Packaging according to claim 3, **characterized in that** the section (6) is attached to the wall section (4') in an area remote from the longer side edge of the connection.

5. Packaging according to one of the preceding claims, **characterized in that** a tab section (3) is arranged on a wall section (4') at its free, longer side edge, wherein the tab section (3) has approximately the same dimensions as the wall sections (4, 4') of the receiving area.

6. Packaging according to claim 5, **characterized in that** an ignition section (8) and matches (7) are attached to the tab section (3).

7. Packaging according to claim 6, **characterized in that** the ignition section (8) is located in an edge area of the tab section (3).

8. Packaging according to one of the preceding claims, **characterized in that** it has a receptacle section for at least one stuffing tool.

9. Packaging according to one of the preceding claims, **characterized in that** its wall sections (4, 4'), walls (5, 5') and the tab section (3) are each made of paper.

## Revendications

1. Emballage pour produits en vrac, en particulier pour tabac en vrac, comportant au moins une zone de réception pour les produits en vrac, la zone de réception étant formée par deux sections de paroi rectangulaires superposées (4, 4') de même forme, qui sont reliées entre elles au niveau d'un bord latéral plus long et dont les bords latéraux plus courts sont reliés entre eux par des parois pliées en accordéon (5, 5') pliées en accordéon,
**caractérisé en ce que**
au moins un élément à surface rugueuse est disposé de manière fixe dans la zone de réception, l'élément à surface rugueuse étant une partie (6) en matériau solide fixée à une partie de paroi (4') de la zone de réception.

2. Emballage selon la revendication 1, **caractérisé en ce que** le matériau solide est une matière plastique.

3. Emballage selon la revendication 2, **caractérisé en ce que** la partie (6) est rectangulaire et présente des côtés de longueurs différentes.

4. Emballage selon la revendication 3, **caractérisé en ce que** la partie (6) est fixée à la partie de paroi (4') dans une zone éloignée du bord latéral le plus long de la jonction.

5. Emballage selon l'une des revendications précédentes, **caractérisé en ce qu'**une partie formant languette (3) est disposée sur une partie de paroi (4') au niveau de son bord latéral libre le plus long, la partie formant languette (3) ayant des dimensions à peu près identiques à celles des parties de paroi (4, 4') de la zone de réception.

6. Emballage selon la revendication 5, **caractérisé en ce qu'**une partie d'allumage (8) ainsi que des allumettes (7) sont fixées à la partie languette (3).

7. Emballage selon la revendication 6, **caractérisé en ce que** la partie d'allumage (8) est disposée dans une zone marginale de la partie languette (3).

8. Emballage selon l'une des revendications précédentes, **caractérisé en ce qu'**il comporte une partie de réception pour au moins un outil de bourrage.

9. Emballage selon l'une des revendications précédentes, **caractérisé en ce que** ses parties de paroi (4, 4'), ses parois (5, 5') et la partie languette (3) sont chacune fabriquées en papier.
